# EUROPÄISCHE PATENTSCHRIFT

(11) **EP 4 339 417 B1**
(45) Veröffentlichungstag und Bekanntmachung des Hinweises auf die Patenterteilung: **20.05.2026**
(21) Anmeldenummer: 22195706.1
(22) Anmeldetag: 14.09.2022
(51) Int. Cl.: E21B 19/16, E21B 19/07, E21B 31/18

(54) **SPANNKOPFANORDNUNG ZUM SPANNEN EINES BOHRGESTÄNGEELEMTES**
CLAMP ASSEMBLY FOR CLAMPING A DRILL STRING COMPONENT
ENSEMBLE DE TÊTE DE SERRAGE POUR TENDRE UN ÉLÉMENT DE TIGE DE FORAGE

(43) Veröffentlichungstag der Anmeldung: 20.03.2024
(73) Patentinhaber: Eurodrill GmbH, 57489 Drolshagen (DE)
(72) Erfinder: MOSCARITOLO, Tobias, 58540 Meinerzhagen (DE)
(74) Vertreter: Wunderlich & Heim Patentanwälte PartG mbB

(56) Entgegenhaltungen:
- EP-A2- 2 322 757
- US-A1- 2009 057 032
- US-A1- 2014 332 236
- US-B1- 7 775 270

## Beschreibung

Die Erfindung betrifft eine Spannkopfanordnung zum Spannen eines Bohrgestängeelementes mit einer Spannkopfbasis, mindestens einem Spannbacken-Grundkörper, welcher an der Spannkopfbasis zwischen einer Spannposition und einer Löseposition relativ zu dem Bohrgestängeelement radial verstellbar ist, und mindestens einem Adapterelement an dem Spannbacken-Grundkörper, wobei das Adapterelement an eine Form des zu spannenden Bohrgestängeelementes angepasst und ausgebildet ist, in der Spannposition an dem Bohrgestängeelement anzuliegen und dieses zu spannen, gemäß dem Oberbegriff des Anspruchs 1.

Eine bekannte Spannkopfanordnung geht beispielsweise aus der EP 1 936 109 B1 hervor. Bei dieser bekannten Anordnung kann ein Bohrgestängeelement mit drei um 120° versetzt zueinander angeordnete Spannbacken festgespannt und gehalten werden. Derartige Spannkopfanordnungen werden insbesondere an Bohrgeräten eingesetzt, bei welchen das Bohrgestänge aus mehreren Bohrgestängeelementen zusammengesetzt und insbesondere verschraubt ist. Insbesondere bei einem Anschrauben eines zusätzlichen Bohrgestängeelementes oder bei einem Lösen eines Bohrgestängeelementes beim Rückziehen aus der Bohrung können derartige Spannkopfanordnungen etwa zum Halten des bestehenden Bohrgestänges eingesetzt werden, so dass dieses etwa bei einem Rückziehen aus dem Bohrloch nicht in dieses zurückrutscht. Das Lösen und Verschrauben der Schraubverbindung innerhalb des Bohrgestänges ist hier auch ein wichtiger Aspekt, da die Spannbacken im verspannten Zustand über Reibkraft hohe Drehmomente übertragen können. Abhängig von der Art des Bohrgerätes kann eine derartige Spannkopfanordnung auch axial oder radial bewegbar sein.

Die Spannkopfanordnung weist Spannbacken mit einer Kontaktfläche auf, mit welcher die Spannbacke einen möglichst großflächigen Kontakt mit dem Außenumfang des Bohrgestänges hat. Dies erlaubt möglichst hohe Haft- und Reibungskräfte und damit eine möglichst gute Haltekraft an dem Bohrgestänge.

Bei einer Änderung des Durchmessers des Bohrgestänges ist es daher üblich, die eigentlichen Spannbacken, welche auch als Adapterelemente bezeichnet werden können, auszuwechseln und durch andere Spannbacken zu ersetzen, deren Kontur an den geänderten Außenumfang des Bohrgestänges angepasst ist.

Hierzu ist es bekannt, Verbindungseinrichtungen an den Spannbacken zu lösen, die bestehenden Spannbacken zu entfernen und durch neue Spannbacken zu ersetzen. Anschließend sind die Verbindungseinrichtungen wieder zu schließen, so dass dann die Spannkopfanordnung wieder einsatzbereit ist. Diese Wechselarbeiten sind manuell auszuführen und sind mit einem nicht unerheblichen Zeit- und Arbeitsaufwand verbunden. Derartige Einrichtungen sind beispielsweise aus der EP 2 322 757 A2 vorbekannt.

Der Erfindung liegt die **Aufgabe** zugrunde, eine Spannkopfanordnung anzugeben, mit welcher eine Anpassung an geänderte Bohrgestängeelemente effizient erfolgen kann.

Die Aufgabe wird nach der Erfindung durch eine Spannkopfanordnung mit den Merkmalen des Anspruchs 1 gelöst. Bevorzugte Ausführungsformen der Erfindung sind in den abhängigen Ansprüchen angegeben.

Die erfindungsgemäße Spannkopfanordnung ist dadurch gekennzeichnet, dass das Adapterelement lösbar an dem Spannbacken-Grundkörper angeordnet und mittels einer betätigbaren Verriegelungseinrichtung verriegelbar ist und dass die Verriegelungseinrichtung mindestens ein Riegelelement aufweist, welches zwischen einer Verriegelungsposition, in welcher das Adapterelement an dem Spannbacken-Grundkörper verriegelt und festgelegt ist, und einer Freigabeposition verstellbar ist, in welcher das Adapterelement gelöst und von dem Spannbacken-Grundkörper entnehmbar ist.

Eine Grundidee der Erfindung liegt darin, dass Adapterelement, welches die eigentliche Spannbacke darstellt, lösbar an einem Spannbacken-Grundkörper zu lagern und mittels einer betätigbaren Verriegelungseinrichtung zu verriegeln. Aufwendige Verbindungseinrichtungen, welche insbesondere Schrauben umfassen, können dabei entfallen. Vielmehr ist eine einfach zu bedienende und vorzugsweise automatisch oder teilautomatisch betätigbare Verriegelungseinrichtung mit einem Riegelelement vorgesehen. Das Riegelelement ist durch eine einfache Riegelbewegung, insbesondere eine lineare oder bogenförmige Bewegung, zwischen einer Verriegelungsposition und einer Freigabeposition verstellbar. Mit der Verriegelungseinrichtung an dem Spannbacken-Grundkörper kann so ein schnelles Lösen und Verriegeln und damit ein effizienter Wechsel der Adapterelemente vorgenommen werden.

Eine bevorzugte Ausführungsform der Erfindung besteht darin, dass die Spannkopfbasis im Wesentlich zylindrisch oder rohrförmig ausgebildet ist. Die Spannkopfbasis stellt einen Grundkörper oder einen Rahmen dar, an welchem die Spannbacken-Grundkörper gelagert sind. Die Spannkopfbasis kann ringförmig oder hülsenförmig ausgebildet sein und das Bohrgestängeelement an seiner Außenseite umfassen. Alternativ oder ergänzend kann die Spannkopfbasis auch stangenförmig oder in ähnlicher Weise ausgebildet sein, so dass diese innerhalb eines rohrförmigen Gestängeelementes angeordnet werden kann. Abhängig von der Gestaltung der Spannkopfbasis kann so ein Spannen an der Außenseite des Bohrgestängeelementes und/oder an der Innenseite des Bohrgestängeelementes erfolgen.

In einer einfachen Ausführung kann es ausreichend sein, dass ein einzelner Spannbacken-Grundkörper angeordnet ist, welcher auf das Bohrgestängeelement mit dem Spannbacken oder Adapterelement zugestellt werden kann. Besonders vorteilhaft ist es nach einer Weiterbildung der Erfindung, dass mehrere Spannbacken-Grundkörper über einen Umfang des zu spannenden Bohrgestängeelementes verteilt angeordnet sind. Insbesondere können zwei, drei oder vier oder eine sonstige geeignete Anzahl von Spannbacken-Grundkörpern mit entsprechenden Adapterelementen über den Umfang des Bohrgestängeelementes verteilt in einer Ebene angeordnet sein. Insbesondere sind dabei die Adapterelemente in radialer Richtung gegenüberliegend zueinander angeordnet, so dass sich Widerlagerkräfte gegeneinander aufheben können.

Nach einer weiteren Ausführung der Erfindung ist es vorteilhaft, dass mindestens ein Riegelelement durch eine Vorspanneinrichtung vorgespannt und in der Verriegelungsposition gehalten ist. Vorzugsweise sind alle Riegelelemente der Spannkopfanordnung in der Verriegelungsposition vorgespannt gehalten. Dies sichert einen Fail-Safe-Betrieb. Die Vorspanneinrichtung kann dabei insbesondere eine Spannfeder sein, mit welcher das Riegelelement in der Verriegelungsposition mit Federkraft gehalten wird. Somit muss zum Lösen des Adapterelementes das Verriegelungselement mit Kraft gegen die Vorspanneinrichtung aktiv in die Löseposition bewegt werden. Nach Entfall der Kraft nimmt das Riegelelement wieder die Verriegelungsposition ein.

Weiter ist es bevorzugt, dass das mindestens eine Riegelelement einen Betätigungsabschnitt zum Verstellen des Riegelelementes aus der Verriegelungsposition in die Freigabeposition aufweist. Insbesondere kann der Betätigungsabschnitt ein Zapfen oder ein Bolzen sein, welcher vorzugsweise gegenüber dem Spannbacken-Grundkörper vorsteht. Durch Betätigen des Betätigungsabschnitts, insbesondere durch Aufbringen einer Druckkraft auf den Betätigungsabschnitt, kann das Riegelelement aus der Verriegelungsposition in die Freigabeposition verstellt werden.

Insbesondere ist es nach einer Ausführungsform der Erfindung vorteilhaft, dass mindestens ein Riegelelement verschiebbar an oder in einem Spannbacken-Grundkörper gelagert ist und dass ein Betätigungsabschnitt des Riegelelementes in der Verriegelungsposition gegenüber dem Spannbacken-Grundkörper vorsteht. Das Riegelelement kann vorzugsweise an oder in dem Spannbacken-Grundkörper in einer entsprechenden Aufnahme verstellbar gelagert sein. Der Betätigungsabschnitt des Riegelelementes kann dabei vorzugsweise aus der Aufnahme heraus vorragen, so dass der Betätigungsabschnitt einfach betätigt werden kann.

Nach einer weiteren Ausführungsform der Erfindung ist es bevorzugt, dass der mindestens eine Spannbacken-Grundkörper axial verschiebbar gelagert ist und dass an der Spannkopfbasis ein Keilschiebermechanismus ausgebildet ist, durch welchen eine Axialbewegung des mindestens Spannbacken-Grundkörpers in eine radiale Spannbewegung umsetzbar ist. An der Spannkopfbasis können insbesondere schräg zur Längsachse des Bohrgestänges gerichtete Führungsleisten angeordnet oder die Spannkopfbasis insgesamt konisch ausgebildet sein, so dass eine Axialverschiebung des Spannbacken-Grundkörpers in Längsrichtung auch zu einer radialen Stell- und Spannbewegung des Spannbacken-Grundkörpers führt.

Nach einer Weiterbildung ist es dabei insbesondere vorteilhaft, dass an der Spannkopfbasis mindestens ein Anschlag angeordnet ist, gegen welchen ein Betätigungsabschnitt des Riegelelementes bewegbar ist, wobei das Riegelelement aus seiner Verriegelungsposition in die Freigabeposition verstellbar ist. Insbesondere kann bei einer Axialbewegung das Betätigungselement in Bewegungsrichtung nach vorne vorragen, so dass das Betätigungselement nach einer gewissen Verstellbewegung des Spannbacken-Grundkörpers axial gegen einen Anschlag gedrückt wird. Der Anschlag ist dabei derart angeordnet, dass der Betätigungsabschnitt bei einer normalen axialen Spannbewegung zum Spannen eines Bohrgestänges nicht in Kontakt mit dem Anschlag gelangt. Vielmehr ist dies nur möglich, wenn kein Spannen eines Bohrgestängeelementes vorgesehen ist und entsprechend kein Bohrgestänge in der Spannkopfanordnung angeordnet ist. Durch den Anschlag kann so über das Betätigungselement das Riegelelement aus der Verriegelungsposition in die Freigabeposition verstellt werden. In dieser kann dann das entriegelte Adapterelement von dem Spannbacken-Grundkörper entnommen und ein neues angepasstes Adapterelement eingesetzt werden. Über diese Ausführung kann zum Entriegeln beziehungsweise Verriegeln der Stellantrieb verwendet werden, welcher bei einem Bohrbetrieb auch zum Ausführen der Spannbewegung vorgesehen ist.

Dabei besteht eine bevorzugte Ausführungsform der Erfindung insbesondere darin, dass eine Stelleinrichtung, insbesondere mit mindestens einem Stellzylinder, angeordnet ist, mit welcher der mindestens eine Spannbacken-Grundkörper verstellbar ist. Die Stelleinrichtung kann insbesondere einen oder mehrere Hydraulikzylinder aufweisen, welche vorzugsweise parallel zur Längsachse des zu spannenden Bohrgestängeelementes ausgerichtet ist.

Eine weitere zweckmäßige Ausführungsvariante der Erfindung besteht darin, dass das Adapterelement mindestens einen Halteabschnitt aufweist, welcher in eine Ausnehmung in dem Spannbacken-Grundkörper hineinragt, und dass der mindestens eine Halteabschnitt ausgebildet ist, mit dem mindestens einem Riegelelement des Spannbacken-Grundkörpers zum mindestens formschlüssigen Festlegen des Adapterelementes an dem Spannbacken-Grundkörper zusammenzuwirken. Das Festlegen kann vorzugsweise nicht nur formschlüssig, sondern auch kraftschlüssig erfolgen.

Insbesondere ist es dabei vorteilhaft, dass der Halteabschnitt einen Haltezapfen aufweist, an welchem eine Verriegelungsausnehmung ausgebildet ist, in welcher das Riegelelement mit einem Riegelabschnitt zum formschlüssigen Verriegeln in die Riegelposition eingreift. An dem Halteabschnitt kann insbesondere ein Durchgangsloch oder vorzugsweise eine äußere Ausnehmung, insbesondere auch eine ringförmige Ausnehmung angeordnet sein, in welche das Riegelelement mit mindestens einem Riegelabschnitt formschlüssig eingreift. Dies sichert ein zuverlässiges Halten des Adapterelementes an dem Spannbacken-Grundkörper.

Weiterhin kann es nach einer Ausführungsvariante der Erfindung dabei vorgesehen sein, dass das Riegelelement einen Freigabeabschnitt aufweist, welcher in der Freigabeposition derart an der Verriegelungsausnehmung angeordnet ist, dass das Adapterelement mit dem Halteabschnitt aus dem Spannbacken-Grundkörper entnehmbar ist. Das Riegelelement kann insbesondere ein stift- oder bolzenförmiges Riegelelement sein, bei welchem der Freigabeabschnitt durch eine Ausnehmung gebildet ist. Wird diese Ausnehmung des Freigabeabschnitts in den Bereich der Verriegelungsausnehmung des Halteabschnitts des Adapterelementes bewegt, kann so die formschlüssige Verriegelung aufgehoben werden. In dieser Freigabeposition kann das Adapterelement mit dem Halteabschnitt von dem Spannbacken-Grundkörper gelöst und entfernt werden.

Die Erfindung umfasst weiter ein Bohrgerät zum Erstellen einer Bohrung, insbesondere in einem Boden, mit mindestens einem Bohrgestängeelement, wobei die zuvor beschriebene erfindungsgemäße Spannkopfanordnung gegeben ist. Mit einem derartigen Bohrgerät können die zuvor beschriebenen Vorteile erzielt werden, insbesondere wenn ein Wechsel des Bohrgestänges mit einem anderen Außendurchmesser ansteht.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1: eine Querschnittsansicht durch eine erfindungsgemäße Spannkopfanordnung;
- Fig. 2: eine perspektivische Ansicht zu einem Spannbacken-Grundkörper mit eingesetzten Adapterelement in Verriegelungsposition;
- Fig. 3: eine perspektivische Ansicht des Adapterelementes mit dem zughörigen Riegelelement in der Verriegelungsposition ohne den Spannbacken-Grundkörper;
- Fig. 4: eine perspektivische Ansicht von Adapterelement und Riegelelement entsprechend Figur 3, jedoch in einer Freigabeposition des Riegelelementes; und
- Fig. 5: eine perspektivische Ansicht des Spannbacken-Grundkörpers entsprechend Figur 2 bei Entnehmen des Adapterelementes in der Freigabeposition.

Eine erfindungsgemäße Spannkopfanordnung 10 mit einer hülsenförmigen Spannkopfbasis 12 ist schematisch in Figur 1 gezeigt. Die Spannkopfanordnung 10 kann dabei an einem teilweise angedeuteten Drehantrieb 80 und insbesondere an einem drehend angetriebenen Abtriebselement 82 mit einem Stutzen mit Außengewinde 84 fest angebracht sein. Die Spannkopfbasis 12 kann somit mit dem Abtriebselement 82 des Drehantriebes 80 drehen. Über das Außengewinde 84 des Abtriebselementes 82 kann ein Bohrgestänge mit einem korrespondierenden Innengewinde aufgeschraubt werden. Das Bohrgestänge ist dabei innerhalb der hülsenförmigen Spannkopfbasis 12 angeordnet und in Figur 1 nicht dargestellt.

An der Außenseite der hülsenförmigen Spannkopfbasis 12 ist ein Spannkopfschlitten 14 axial verschiebbar gelagert. Zum axialen Verschieben kann eine Stelleinrichtung 70 mit einem oder mehreren Stellzylindern 72 angeordnet sein, wie schematisch ebenfalls in Figur 1 dargestellt ist. Die Stelleinrichtung 70 kann dabei fest an einem nicht dargestellten Grundkörper, etwa eines Bohrgerätes, angebracht sein und kann relativ zu dem drehenden Antriebselement 82 feststehend sein. Mittels des mindestens einen Stellzylinders 72 kann ein Stellglied 74 verschoben werden, welches über Drehlager 76 mit dem axial verfahrbaren Spannschlitten 14 verbunden ist. Auf diese Weise kann eine axiale Stellbewegung von der relativ feststehenden Stelleinrichtung 70 auf den um eine Längs- und/oder Drehachse drehenden Spannschlitten 14 an der Spannkopfbasis 12 übertragen werden.

An einer Vorderseite des Spannschlittens 14 können ein oder mehrere Spannbacken-Grundkörper 20 mittels einer ringförmigen Halterung 22 mit dem Spannschlitten 14 verbunden sein. Die Halterung 22 kann dabei so ausgebildet sein, dass diese eine axial feste Verbindung mit dem mindestens einen Spannbacken-Grundkörper 20 schafft, jedoch eine in Bezug auf die Längs- oder Drehachse radial Bewegung des Spannbacken-Grundkörpers 20 in Bezug auf die Spannkopfbasis 12 zulässt.

Eine Außenseitenfläche des Spannbacken-Grundkörpers 20 ist geneigt oder konisch ausgebildet, so dass diese mit einem korrespondierenden geneigten oder konischen Führungselement 17, welches fest an der Außenseite der Spannkopfbasis 12 angebracht ist, einen Keilschiebermechanismus 18 bildet. Der Keilschiebermechanismus 18 ist derart ausgebildet, dass bei einer axialen Vorschubbewegung des Spannschlittens 14 der Spannbacken-Grundkörper 20 nicht nur axial sondern auch definiert in einer radialen Richtung, insbesondere radial nach innen, verstellt wird.

An dem Spannbacken-Grundkörper 20 sind dabei an der radialen Innenseite plattenartige, an ihrer Innenseite vorzugsweise bogenförmige und an das zu spannende Bohrgestängeelement angepasste Adapterelemente 30 angeordnet. Die Adapterelemente 30 erstrecken sich dabei durch fensterartige Durchgänge 16 in der Spannkopfbasis 12 von dem an der radialen Außenseite angebrachten Spannbacken-Grundkörper 20 in den Innenraum der hülsenförmigen Spannkopfbasis 12. Durch die bewirkte Radialbewegung der Spannbacken-Grundkörper 20 mit den daran angebrachten Adapterelementen 30 kann ein radiales kraftschlüssiges Spannen eines in der Spannkopfbasis 12 angeordneten zylindrischen Bohrgestängeelementes erfolgen. Durch Rückstellen des Spannschlittens 14 mittels der Stelleinrichtung 70 wird der Spannbacken-Grundkörper 20 mit dem Adapterelement 30 wieder radial rückgestellt, wobei die Spannung eines Bohrgestängeelementes aufgehoben wird.

Gemäß der Erfindung sind die Adapterelemente 30 jeweils mittels einer Verriegelungseinrichtung 40 lösbar und auswechselbar an dem Spannbacken-Grundkörper 20 gehaltert, wobei die Verriegelungseinrichtung 40 ein parallel zur Längs- oder Drehachse angeordnetes bolzenartiges Riegelelement 42 mit einem zapfenartigen Betätigungsabschnitt 44 aufweist, welcher gegenüber einer Stirnseite des zugehörigen Spannbacken-Grundkörpers 20 axial vorsteht.

Zum Lösen der Verriegelungseinrichtung 40 kann der Spannbacken-Grundkörper 20 bis zu einer vorderen Endposition verfahren werden, bei welcher der Betätigungsabschnitt 44 des Riegelelementes 42 gegen einen axialen Anschlag 60 gedrückt wird. Die Funktionsweise der Verriegelungseinrichtung 40 wird nachfolgend näher im Zusammenhang mit den weiteren Figuren beschrieben.

In Figur 2 ist ein Spannbacken-Grundkörper 20 in vergrößerter Darstellung gezeigt. Der Spannbacken-Grundkörper 20 weist eine Ausnehmung 26 auf, in welche das Adapterelement 30 mit einem Halteabschnitt 36 passend eingesetzt ist. Weiter ist aus Figur 2 zu ersehen, dass das Adapterelement 30 an seiner Oberseite eine bogenförmige Spannfläche 32 aufweist, deren Kontur an eine Außenkontur eines zu spannenden zylindrischen Bohrgestängeelementes angepasst ist.

Innerhalb des Spannbacken-Grundkörpers 20 ist die Verriegelungseinrichtung 40 mit einem bolzenförmigen Riegelelement 42 angeordnet. Das Riegelelement 42 ist über eine verschraubte Befestigungsplatte 24 in einer Aufnahmebohrung in dem Spanbacken-Grundköper 20 verschiebbar gelagert und gehalten, wobei von dem Riegelelement 42 eine zapfenförmiger Betätigungsabschnitt 44 mit einem kalottenförmigen Kopf aus dem Spannbacken-Grundkörper 20 definiert vorragt.

Ausbildung und Funktionsweise der Verriegelungseinrichtung 40 werden im Zusammenhang mit den schematischen Darstellungen der Figuren 3 und 4 näher erläutert. Aus Gründen der Übersichtlichkeit sind dabei lediglich das Adapterelement 30 und die Verriegelungseinrichtung 40 dargestellt, jedoch nicht der umgebende Spannbacken-Grundkörper 20.

Dabei zeigt die Figur 3 die Verriegelungseinrichtung 40 in ihrer Verriegelungsposition. Dabei ist das bolzenförmige Riegelelement 42 über eine Vorspanneinrichtung 50, welche gemäß dem dargestellten Ausführungsbeispiel als eine Schraubenfeder 52 ausgebildet sein kann, in der Verriegelungsposition gehalten. Dabei greift ein Riegelabschnitt 46 des Riegelelementes 42 in ein ringnutförmige Verriegelungsausnehmung 38 eines Haltezapfens 37 ein, welcher an einer Unterseite des Halteabschnitts 36 des Adapterelementes 30 ausgebildet ist. Der Haltezapfen 37 ist dabei in einer entsprechende Aufnahmebohrung innerhalb des Spannbacken-Grundkörpers 20 aufgenommen. In dieser Anordnung ist somit der Haltezapfen 37 durch den in die Verriegelungsausnehmung 38 eingreifenden Riegelabschnitt 46 formschlüssig gehalten. In dieser Verriegelungsposition ragt der vordere Betätigungsabschnitt 44 des Riegelelementes 42 gegenüber der am Spannbacken-Grundkörper 20 angebrachten Befestigungsplatte 24 definiert axial vor.

Wird nunmehr der Spannbacken-Grundkörper 20 entsprechend der Figur 1 axial gegen den Anschlag 60 gefahren, wird der Betätigungsabschnitt 44 und damit das Riegelelement 42 nach innen in eine Freigabeposition gedrückt, welche schematisch in Figur 4 dargestellt ist. Bei dieser Stellbewegung gelangt der durchmessergrößere Riegelabschnitt 46 außer Eingriff von der Verriegelungsausnehmung 38. Weiter wird durch das Verschieben des Riegelelementes 42 in den Bereich der Verriegelungsausnehmung 38 am Haltezapfen 37 ein Freigabeabschnitt 48 des Riegelelementes 42 geschoben. Der Freigabeabschnitt 48 ist durchmesserkeiner als der sich angrenzende Riegelabschnitt 46. Der Freigabeabschnitt 48 ist dabei so ausgebildet, dass nunmehr der Haltezapfen 37 nicht mehr formschlüssig blockiert ist und somit das Adapterelement 30 nach oben aus der Ausnehmung 26 am Spannbacken-Grundkörper 20 herausgezogen werden kann ,wie etwa in Figur 5 gezeigt ist. In dieser Freigabeposition kann dann ein neues Adapterelement 30 in den Spannbacken-Grundkörper 20 eingesetzt werden, welches vorzugsweise etwa eine andere bogenförmige Kontur der Spannfläche 32 aufweist.

Nach dem Einsetzen des neuen Adapterelementes 30 kann der Spannbacken-Grundkörper 20 entsprechend der Figur 1 mit der Stelleinrichtung 70 wieder von dem Anschlag 60 weggeschoben werden. Wobei das bolzenförmige Riegelelement 42 verstellt wird. Dabei wird das Riegelelement 42 durch die in der Freigabeposition zusammengedrückte Vorspanneinrichtung 50 mit der Schraubenfeder 52 wieder in die Verriegelungsposition rückgestellt. Das Riegelelement 42 nimmt wieder die Position entsprechend Figur 3 ein.

In Figur 5 ist schematisch das Entnehmen des Adapterelementes 30 aus der etwa rechteckigen Ausnehmung 26 am Spannbacken-Grundkörper 20 dargestellt. Weiter ist aus Figur 5 ersichtlich, dass in dieser Freigabeposition entsprechend Figur 4 das Riegelelement 42 mit dem Betätigungsabschnitt 44 in die Aufnahmebohrung in dem Spannbacken-Grundkörper 20 eingedrückt ist, wobei der Betätigungsabschnitt 44 nicht gegenüber der Stirnseite des Spannbacken-Grundkörpers 20 mit der Befestigungsplatte 24 vorsteht.

## Patentansprüche

1. Spannkopfanordnung zum Spannen eines Bohrgestängeelementes mit
- einer Spannkopfbasis (12),
- mindestens einem Spannbacken-Grundkörper (20), welcher an der Spannkopfbasis (12) zwischen einer Spannposition und einer Löseposition relativ zu dem Bohrgestängeelement radial verstellbar ist, und
- mindestens einem Adapterelement (30) an dem Spannbacken-Grundkörper (20), wobei das Adapterelement (30) an eine Form des zu spannenden Bohrgestängeelementes angepasst und ausgebildet ist, in der Spannposition an dem Bohrgestängeelement anzuliegen und zu spannen,
**dadurch gekennzeichnet,**
- **dass** das Adapterelement (30) lösbar an dem Spannbacken-Grundkörper (20) angeordnet und mittels einer betätigbaren Verriegelungseinrichtung (40) verriegelbar ist und
- **dass** die Verriegelungseinrichtung (40) mindestens ein Riegelelement (42) aufweist, welches zwischen einer Verriegelungsposition, in welcher das Adapterelement (32) an dem Spannbacken-Grundkörper (20) verriegelt und festgelegt ist, und einer Freigabeposition verstellbar ist, in welcher das Adapterelement (30) gelöst und von dem Spannbacken-Grundkörper (20) entnehmbar ist.

2. Spankopfanordnung nach Anspruch 1,
**dadurch gekennzeichnet,**
**dass** die Spannkopfbasis (12) im Wesentlichen zylindrisch oder rohrförmig ausgebildet ist.

3. Spannkopfanordnung nach Anspruch 1 oder 2,
**dadurch gekennzeichnet,**
**dass** mehrere Spannbacken-Grundkörper (20) über einen Umfang des zu spannenden Bohrgestängeelementes verteilt angeordnet sind.

4. Spannkopfanordnung nach einem der Ansprüche 1 bis 3,
**dadurch gekennzeichnet,**
**dass** mindestens ein Riegelelement (42) durch eine Vorspanneinrichtung (50) vorgespannt und in der Verriegelungsposition gehalten ist.

5. Spannkopfanordnung nach einem der Ansprüche 1 bis 4,
**dadurch gekennzeichnet,**
**dass** das mindestens eine Riegelelement (42) einen Betätigungsabschnitt (44) zum Verstellen des Riegelementes (42) aus der Verriegelungsposition in die Freigabeposition aufweist.

6. Spannkopfanordnung nach einem der Ansprüche 1 bis 5,
**dadurch gekennzeichnet,**
**dass** das mindestens eine Riegelelement (42) verschiebbar an oder in einem Spannbacken-Grundkörper (20) gelagert ist und
**dass** ein Betätigungsabschnitt (44) des Riegelelementes (42) in der Verriegelungsposition gegenüber dem Spannbacken-Grundkörper (20) vorsteht.

7. Spannkopfanordnung nach einem der Ansprüche 1 bis 6,
**dadurch gekennzeichnet,**
**dass** der mindestens eine Spannbacken-Grundkörper (20) axial verschiebbar gelagert ist und
**dass** an der Spannkopfbasis (12) ein Keilschiebermechanismus (18) ausgebildet ist, durch welchen eine Axialbewegung des mindestens einen Spannbacken-Grundkörpers (20) in eine radiale Spannbewegung umsetzbar ist.

8. Spannkopfanordnung nach einem der Ansprüche 1 bis 7,
dadurch **gekennnzeichnet,**
dass an der Spannkopfbasis (12) mindestens ein Anschlag (60) angeordnet ist, gegen welchen ein Betätigungsabschnitt (42) des Riegelelementes (42) bewegbar ist, wobei das Riegelelement (42) aus seiner Verriegelungsposition in die Freigabeposition verstellbar ist.

9. Spannkopfanordnung nach einem der Ansprüche 1 bis 8,
**dadurch gekennzeichnet,**
**dass** das Adapterelement (30) mindestens einen Halteabschnitt (36) aufweist, welcher in eine Ausnehmung (26) in dem Spannbacken-Grundkörper (20) hineinragt, und
**dass** der mindestens eine Halteabschnitt (36) ausgebildet ist, mit dem mindestens einen Riegelelement (42) des Spannbacken-Grundkörpers (20) zum zumindest formschlüssigen Festlegen des Adapterelementes (30) an dem Spannbacken-Grundkörper (20) zusammenzuwirken.

10. Spannkopfanordnung nach Anspruch 9,
**dadurch gekennzeichnet,**
**dass** der Halteabschnitt (36) einen Haltezapfen (37) aufweist, an welchem eine Verriegelungsausnehmung (38) ausgebildet ist, in welche das Riegelelement (42) mit einem Riegelabschnitt (46) zum formschlüssigen Verriegeln in der Riegelposition eingreift.

11. Spannkopfanordnung nach Anspruch 10,
**dadurch gekennzeichnet,**
**dass** das Riegelelement (42) einen Freigabeabschnitt (48) aufweist, welcher in der Freigabeposition derart an der Verriegelungsausnehmung (38) angeordnet ist, dass das Adapterelement (30) mit dem Halteabschnitt (36) aus dem Spannbacken-Grundkörper (20) entnehmbar ist.

12. Spannkopfanordnung nach einem der Ansprüche 1 bis 11,
**dadurch gekennzeichnet,**
**dass** eine Stelleinrichtung (70), insbesondere mit mindestens einem Stellzylinder (77), angeordnet ist, mit welcher der mindestens eine Spannbacken-Grundkörper (20) verstellbar ist.

13. Bohrgerät zum Erstellen einer Bohrung, insbesondere in einem Boden, mit mindestens einem Bohrgestängeelement,
**dadurch gekennzeichnet,**
**dass** eine Spannkopfanordnung (10) nach einem der Ansprüche 1 bis 12 gegeben ist.

## Claims

1. Clamping head assembly for clamping a drill pipe element comprising
- a clamping head base (12),
- at least one clamping jaws base body (20) which is radially adjustable at the clamping head base (12) between a clamping position and a releasing position relative to the drill pipe element, and
- at least one adapter element (30) on the clamping jaws base body (20), wherein the adapter element (30) is adapted to a shape of the drill pipe element to be clamped and is configured to abut and clamp the drill pipe element in the clamping position,
**characterized in that**
- the adapter element (30) is releasably arranged on the clamping jaws base body (20) and can be locked by means of an actuatable locking device (40), and
- the locking device (40) comprises at least one latch element (42) adjustable between a locking position, in which the adapter element (32) is locked and secured to the clamping jaws base body (20), and a release position, in which the adapter element (30) is released and removable from the clamping jaws base body (20).

2. Clamping head assembly according to claim 1,
**characterized in that**
the clamping head base (12) is of substantially cylindrical or tubular design.

3. Clamping head assembly according to claim 1 or 2,
**characterized in that**
a plurality of clamping jaws base bodies (20) are arranged to be distributed over a circumference of the drill pipe element to be clamped.

4. Clamping head assembly according to any one of claims 1 to 3,
**characterized in that**
at least one latch element (42) is biased and retained in the locking position by a biasing device (50).

5. Clamping head assembly according to any one of claims 1 to 4,
**characterized in that**
the at least one latch element (42) comprises an actuating portion (44) for adjusting the latch element (42) from the locking position to the release position.

6. Clamping head assembly according to any one of claims 1 to 5,
**characterized in that**
the at least one latch element (42) is mounted displaceably on or in a clamping jaws base body (20), and
in the locking position, an actuating portion (44) of the latch element (42) projects with respect to the clamping jaws base body (20).

7. Clamping head assembly according to any one of claims 1 to 6,
**characterized in that**
the at least one clamping jaws base body (20) is mounted to be axially displaceable, and
a wedge gate valve mechanism (18) is formed on the clamping head base (12), by means of which mechanism an axial movement of the at least one clamping jaws base body (20) can be converted into a radial clamping movement.

8. Clamping head assembly according to any one of claims 1 to 7,
**characterized in that**
at least one stop (60) is arranged on the clamping head base (12), against which stop an actuating portion (42) of the latch element (42) is movable, wherein the latch element (42) is adjustable from its locking position to the release position.

9. Clamping head assembly according to any one of claims 1 to 8,
**characterized in that**
the adapter element (30) comprises at least one retaining portion (36) which projects into a recess (26) in the clamping jaws base body (20), and
the at least one retaining portion (36) is configured to cooperate with the at least one latch element (42) of the clamping jaws base body (20) for at least positively securing the adapter element (30) to the clamping jaws base body (20).

10. Clamping head assembly according to claim 9,
**characterized in that**
the retaining portion (36) comprises a retaining pin (37) on which a locking recess (38) is formed, in which the latch element (42) engages with a latch portion (46) for positive locking in the locking position.

11. Clamping head assembly according to claim 10,
**characterized in that**
the latch element (42) comprises a release portion (48) which, in the release position, is arranged on the locking recess (38) in such a way that the adapter element (30) with the retaining portion (36) is removable from the clamping jaws base body (20).

12. Clamping head assembly according to any one of claims 1 to 11,
**characterized in that**
an adjusting device (70), in particular having at least one adjusting cylinder (77), is arranged, by means of which device the at least one clamping jaws base body (20) is adjustable.

13. Drilling apparatus for making a borehole, in particular in a ground, comprising at least one drill pipe element,
**characterized in that**
a clamping head assembly (10) according to any one of claims 1 to 12 is provided.

## Revendications

1. Ensemble de tête de serrage destiné au serrage d'un élément de train de tiges de forage, comprenant
- une base de tête de serrage (12),
- au moins un corps de base de mâchoire de serrage (20), lequel est monté sur la base de tête de serrage (12) de manière à pouvoir être déplacé radialement entre une position de serrage et une position de desserrage par rapport à l'élément de train de tiges de forage, et
- au moins un élément adaptateur (30) sur le corps de base de mâchoire de serrage (20), l'élément adaptateur (30) étant adapté à une forme de l'élément de train de tiges de forage à serrer et étant conçu pour venir en appui contre l'élément de train de tiges de forage et le serrer dans la position de serrage,
**caractérisé en ce que**
- l'élément adaptateur (30) est disposé de manière amovible sur le corps de base de mâchoire de serrage (20) et peut être verrouillé au moyen d'un dispositif de verrouillage actionnable (40), et
- **en ce que** le dispositif de verrouillage (40) comporte au moins un élément de verrouillage (42), lequel peut être déplacé entre une position de verrouillage, dans laquelle l'élément adaptateur (32) est verrouillé et fixé sur le corps de base de mâchoire de serrage (20), et une position de libération, dans laquelle l'élément adaptateur (30) est desserré et peut être retiré du corps de base de mâchoire de serrage (20).

2. Ensemble de tête de serrage selon la revendication 1,
**caractérisé en ce que**
la base de tête de serrage (12) est réalisée essentiellement sous forme cylindrique ou tubulaire.

3. Ensemble de tête de serrage selon la revendication 1 ou 2,
**caractérisé en ce que**
plusieurs corps de base de mâchoire de serrage (20) sont disposés répartis sur une circonférence de l'élément de train de tiges de forage à serrer.

4. Ensemble de tête de serrage selon l'une des revendications 1 à 3,
**caractérisé en ce que**
au moins un élément de verrouillage (42) est précontraint par un dispositif de précontrainte (50) et maintenu dans la position de verrouillage.

5. Ensemble de tête de serrage selon l'une des revendications 1 à 4,
**caractérisé en ce que**
ledit au moins un élément de verrouillage (42) comporte une section d'actionnement (44) destinée au déplacement de l'élément de verrouillage (42) de la position de verrouillage vers la position de libération.

6. Ensemble de tête de serrage selon l'une des revendications 1 à 5,
**caractérisé en ce que**
ledit au moins un élément de verrouillage (42) est monté de manière coulissante sur ou dans un corps de base de mâchoire de serrage (20), et
**en ce qu'**une section d'actionnement (44) de l'élément de verrouillage (42) fait saillie par rapport au corps de base de mâchoire de serrage (20) dans la position de verrouillage.

7. Ensemble de tête de serrage selon l'une des revendications 1 à 6,
**caractérisé en ce que**
ledit au moins un corps de base de mâchoire de serrage (20) est monté de manière à pouvoir coulisser axialement, et
**en ce qu'**un mécanisme à coin coulissant (18) est formé sur la base de tête de serrage (12), par lequel un mouvement axial dudit au moins un corps de base de mâchoire de serrage (20) peut être transformé en un mouvement radial de serrage.

8. Ensemble de tête de serrage selon l'une des revendications 1 à 7,
**caractérisé en ce que**
au moins une butée (60) est disposée sur la base de tête de serrage (12), contre laquelle une section d'actionnement (42) de l'élément de verrouillage (42) peut être déplacée, l'élément de verrouillage (42) pouvant alors être déplacé de sa position de verrouillage vers la position de libération.

9. Ensemble de tête de serrage selon l'une des revendications 1 à 8,
**caractérisé en ce que**
l'élément adaptateur (30) comporte au moins une section de retenue (36), laquelle fait saillie dans un évidement (26) ménagé dans le corps de base de mâchoire de serrage (20), et
**en ce que** ladite au moins une section de retenue (36) est conçue pour coopérer avec ledit au moins un élément de verrouillage (42) du corps de base de mâchoire de serrage (20) afin d'assurer au moins une fixation par engagement de forme de l'élément adaptateur (30) sur le corps de base de mâchoire de serrage (20).

10. Ensemble de tête de serrage selon la revendication 9,
**caractérisé en ce que**
la section de retenue (36) comporte un pion de retenue (37), sur lequel est formé un évidement de verrouillage (38), dans lequel l'élément de verrouillage (42) s'engage, avec une section de verrouillage (46), pour un verrouillage par engagement de forme dans la position de verrouillage.

11. Ensemble de tête de serrage selon la revendication 10,
**caractérisé en ce que**
l'élément de verrouillage (42) comporte une section de libération (48), laquelle, dans la position de libération, est disposée au niveau de l'évidement de verrouillage (38) de telle sorte que l'élément adaptateur (30), avec la section de retenue (36), puisse être retiré du corps de base de mâchoire de serrage (20).

12. Ensemble de tête de serrage selon l'une des revendications 1 à 11,
**caractérisé en ce que**
un dispositif de réglage (70), en particulier avec au moins un vérin de réglage (77), est disposé, au moyen duquel ledit au moins un corps de base de mâchoire de serrage (20) peut être déplacé.

13. Appareil de forage destiné à la réalisation d'un forage, notamment dans un sol, comprenant au moins un élément de train de tiges de forage,
**caractérisé en ce que**
un ensemble de tête de serrage (10) selon l'une des revendications 1 à 12 est prévu.
